# EUROPÄISCHE PATENTSCHRIFT

(11) **EP 0 277 342 B1**
(45) Veröffentlichungstag und Bekanntmachung des Hinweises auf die Patenterteilung: **07.07.1993**
(21) Anmeldenummer: 87118985.8
(22) Anmeldetag: 21.12.1987
(51) Int. Cl.: H05B 6/70

(54) **Verfahren u. Vorrichtung zur Vergleichmässigung der Erwärmung von Speisen in einem mit Mikrowellenenergie beheizten Gargerät**
Method and device to homogenize the heating of food in a cooking oven heated by microwaves
Procédé et dispositif pour homogénéiser l'échauffement d'aliments dans un appareil de cuisson chauffant à micro-ondes

(30) Priorität: 03.02.1987 DE 3703133
(43) Veröffentlichungstag der Anmeldung: 10.08.1988
(73) Patentinhaber: Electrolux-Juno Küchentechnik GmbH, 35721 Herborn (DE)
(72) Erfinder: Naumann, Gerd, Dr., D-6348 Herborn (DE)
(74) Vertreter: Grosse, Wolfgang, Dipl.-Ing.

(56) Entgegenhaltungen:
- DE-A- 1 907 166
- FR-A- 1 112 162
- FR-A- 1 208 182
- FR-A- 1 341 837
- FR-A- 2 119 479
- US-A- 2 761 942
- US-A- 4 301 347
- US-A- 4 336 434

## Beschreibung

Die Erfindung betrifft einen Mikrowellenofen nach dem Oberbegriff des Hauptanspruches sowie ein Verfahren zum Betrieb eines Mikrowellenofens nach dem Oberbegriff von Anspruch 4.

Bei einem Mikrowellenofen werden in einen als Resonanzkammer wirkenden Garraum, welcher von den metallischen Wänden der Garmuffel umschlossen wird, die von einem Magnetron erzeugten Mikrowellen eingespeist. Es ist dabei möglich die Ausgangssonde des Magnetrons unmittelbar in den Garraum zu führen. Zur Verbesserung der Gleichförmigkeit der Erwärmung des Gargutes ist es bereits bekannt sogenannte Drehantennen vorzusehen, welche das Mikrowellenfeld relativ zum ruhenden Gargut bewegen. Abgesehen davon, daß die direkte Einspeisung der Milkrowellen in den Garraum große Anpassungsschwierigkeiten des Magnetrons an unterschiedliche Beschickung des Garraumes mit sich bringt, ist eine solche Konstruktion sehr aufwendig. Auch verbleibt wegen der unterschiedlichen Resonanzstruktur des Garraumes eine Ungleichmäßigkeit der Erwärmung.

Es ist heute allgemein üblich, die Antennensonde des Magnetrons in eine Wellenleitung einzusetzen, wobei die Antennensonde im Abstand von einem Viertel der Wellenlänge von einem Kurzgeschlossenen Ende der Wellenleitung eingesetzt ist, so daß möglichst die gesamte Mikrowellenenergie in die andere Richtung ausgekoppelt wird. Das dem kurzgeschlossenen Ende der Wellenleitung gegenüberliegende Ende mündet im allgemeinen über eine Einkopplungsöffnung zwischen Wellenleiter und Garraum in die Garmuffel. Zur Vergleichmäßigung der Erwärmung ist es dabei üblich, in der Nähe der Einkopplungsöffnung einen sogenannten "Wellenrührer" anzuordnen. Die DE-PS 26 22 363 zeigt einen solchen Wellenrührer, dessen Rührflügel unter dem Magnetron aber über dem Garraum angeordnet und vom Garraum durch eine Wand getrennt sind. Eine ähnliche Ausführung zeigt die DE-OS 29 21 266 in Fig. 2. Die Wellenrührer haben die Aufgabe mit ihren sich drehenden Flügeln die Mikrowellen unterschiedlich zu reflektieren und so ein Streufeld in den Garraum einzuspeisen. Auch solche Konstruktionen sind aufwendig, ebenso wie die bekannten Drehteller, bei denen das Gargut in dem Garraum stetig bewegt wird, um eine gleichmäßige Erwärmung zu erzielen.

Aus der US-A-4 336 434 ist ein Mikrowellenofen zur gleichmäßigen Erwärmung von Speisen bekannt, der einen Mikrowellenerzeuger und einen länglichen, zum Garraum führenden Hohlleiter aufweist. Der Hohlleiter ist an seinem dem Mikrowellenerzeuger abgewandten Ende mit einer senkrecht zu einer Einkopplungsöffnung zwischen Hohlleiter und Garraum angeordneten Rückwand abgeschlossen. Im Hohlleiter ist ein Drehkörper angeordnet.

Aus der US-A-4 301 347 ist ein Mikrowellenofen bekannt, der ebenfalls mit einem Drehkörper im Hohlleiter versehen ist. Der Drehkörper besteht aus einem Stift und einer am Stift befestigten rechteckförmigen Schleife. Durch diese besondere Ausgestaltung des Drehkörpers werden die Phasen der einfallenden und der von der Rückwand reflektierten Welle gegeneinander verschoben.

Aufgabe der vorliegenden Erfindung ist es, einen Mikrowellenofen der eingangs genannten Art und ein Verfahren derart zu verbessern, daß eine einfache und wirkungsvolle Einkopplung der Mikrowellen in den Garraum erzielt und gleichzeitig das Erwärmungsgut aufgrund einer gleichmäßigen Feldverteilung homogen erwärmt werden kann.

Zur Lösung dieser Aufgabe ist der erfindungsgemäße Mikrowellenofen in der in dem Hauptanspruch gekennzeichneten Weise ausgebildet. Das Verfahren zur Lösung der Aufgabe ist in Anspruch 4 gekennzeichnet. Die an sich unerwünschte Änderung der Belastungsimpedanz des Magnetrons bei unterschiedlicher Beschickungsbedingung wird dazu benutzt, eine Frequenzänderung des Magnetrons herbeizuführen und dadurch eine gleichmäßige Erwärmung des Gargutes zu erzielen.

Durch die periodische Veränderung des Wellenwiderstandes ergibt sich eine periodische Veränderung der Ausgangsfrequenz des Magnetrons und diese Frequenzänderung bewirkt in dem als Resonator dienenden Garraum die Anregung unterschiedlicher Resonanzformen. Die Überlagerung verschiedener Resonanzformen führt zu einem in der Summe gleichmäßigen Erwärmungsergebnis.

In der Zeichnung ist ein Ausführungsbeispiel der Erfindung dargestellt. Es zeigen:
- Fig. 1: schematisch die Vorrichtung zur Mikrowelleneinspeisung
- Fig. 2: den periodischen Verlauf der Eingangsimpedanz eines Mikrowellenofens im Smith-Diagramm.

Zwischen dem die Mikrowellen erzeugenden Magentron 1 und dem Garraum 2 ist der Hohlleiter 3 angeordnet. Vor der Rückwand 4 des dem Magnetron abgewandten Ende des Hohlleiters 3 ist der Drehkörper 5 angeordnet, welcher aus einer parallel zur Rückwand verlaufenden und um seine Mittellängsachse drehbaren Platte besteht. Die Platte ist aus einem elektrisch leitenden oder dielektrischen Material hergestellt. Der Wellenwiderstand der vom Magnetron 1 durch den Hohlleiter 3 über die Einkopplungsöffnung 6 in den Garraum kann durch den Drehkörper 5 periodisch verändert werden. Diese Änderung des Eingangswiderstandes des Ofens wirkt auf das Magnetron 1 zurück indem dessen Ausgangsfrequenz periodisch verändert wird. Wie aus dem Diagramm nach Fig. 2 zu entnehmen ist, kann die Änderung bei einer Ausgangsfrequenz von 2,450 GHz bis zu ± 10 MHz betragen, wodurch sich eine Überlagerung verschiedener Resonanzformen ergibt. Dies führt zu einer gleichmäßigen Erwärmung des Gargutes. Die Wirkung der erfindungsgemäßen Vorrichtung beruht nicht auf der Umlenkung der Mikrowellen durch einen komplizierten "Wellenrührer", sondern durch die "Längenänderung" des Hohlleiters, der die Mikrowellen in den Garraum einkoppelt. Dies erfolgt durch ein einfaches Blechteil. Während in der gezeigten Stellung der Platte des Drehkörpers der Hohlleiter verkürzt ist, ist in der gestrichelten Stellung diese Platte praktisch nicht wirksam. Bei Drehung der Platte in Pfeilrichtung ändert sich somit ständig und periodisch der Wellenwiderstand. Die Einkopplungsöffnung 6 ist in bekannter Weise durch eine für Mikrowellen durchlässige Wand 7 abgedeckt, welche verhindert, daß aus dem Garraum schädliche Einflüsse auf das Magnetron einwirken können. Üblich sind hierfür hochtemperaturbeständige dielektrische Materialien wie Keramik oder Borsilikatglas.

Eine gute Wirkung des Drehkörpers 5 ist gegeben, wenn er sich im Abstand zwischen λ/4 und λ/2 von der Rückwand 4 und oberhalb der Einkopplungsöffnung 6 befindet. Gute ergebnisse werden insbesondere dann erzielt, wenn der Drehkörper 5 im Abstand von ⅜ λ von der Rückwand angeordnet wird.

## Patentansprüche

1. Mikrowellenofen für die gleichmäßige Erwärmung von Speisen mit einem von dem Mikrowellenerzeuger (1) zum Garraum (2) führenden länglichen Hohlleiter (3), welcher an seinem dem Mikrowellenerzeuger (1) abgewandten Ende mit einer senkrecht zu einer Einkopplungsöffnung (4) zwischen Hohlleiter (3) und Garraum (2) angeordneten Rückwand (4) abgeschlossen ist, wobei im Hohlleiter (3) ein periodisch bewegter Drehkörper (5) angeordnet ist, dadurch gekennzeichnet, daß der Drehkörper (5) aus einer drehbaren Platte besteht, die aus einem elektrisch leitenden oder aus dielektrischen Material hergestellt ist,
daß der Drehkörper (5) im Abstand Lambda/4 bis Lambda/2 von der Rückwand (4) angeordnet ist und diese aufgrund seiner Drehbewegung veränderlich abschirmt und
daß sich die Einkopplungsöffung (6) unterhalb des Drehkörpers (5) befindet.

2. Vorrichtung nach Anspruch 1, dadurch gekennzeichnet, daß die Platte um ihre horizontale Mittelachse drehbar ist.

3. Vorrichtung nach einem der Ansprüche 1 oder 2, dadurch gekennzeichnet, daß der Drehkörper im Abstand von 3 x Lambda/8 von der Rückwand (4) angeordnet ist.

4. Verfahren zum Betrieb eines Mikrowellenofens für die gleichmäßige Erwärmung von Speisen, wobei die von einem Mikrowellenerzeuer (1) erzeugten Mikrowellen über einen länglichen Hohlleiter (3), der an seinem dem Mikrowellenerzeuger (1) abgewandten Ende mit einer senkrecht zu einer Einkopplungsöffnung (6), zwischen Hohlleiter (3) und Garraum (2) angeordneten Rückwand (4) abgeschlossen ist, in den Garraum (2) geführt werden und der Wellenwiderstand der durch den Hohlleiter (3) zum Garraum (2) geführten Mikrowellen durch einen periodisch bewegten Drehkörper (5), der im Hohlleiter (3) angeordnet ist, verändert wird, dadurch gekennzeichnet, daß die Mikrowellen von dem Drehkörper (5), der aus einer drehbaren Platte besteht, die aus einem dielektrischen oder elektrisch leitendem Material hergestelt ist, unmittelbar oder direkt über die Einkopplungsöffnung (6), die sich unterhalb des Drehkörpers (5) befindet, in den Garraum (2) eingekoppelt werden und
daß der Drehkörper, der im Abstand Lambda/4 bis Lambda/2 von der Rückwand (4) angeordnet ist, bei seiner Drehbewegung die Rückwand (4) veränderlich abschirmt.

## Claims

1. Microwave oven for the uniform heating of foodstuffs with an elongate wave guide (3) which leads from the microwave generator (1) to the cooking chamber (2) and is closed off at its end remote from the microwave generator (1) by a rear wall (4) which is arranged perpendicular to a coupling aperture (4), between the wave guide (3) and the cooking chamber (2), wherein a rotating element (5) which is periodically moved is arranged in the wave guide (3), characterised in that the rotating element (5) consists of a rotatable plate, which is produced from an electrically conductive or a dielectric material, in that the rotating element (5) is arranged at a distance of Lambda/4 to Lambda/2 from the rear wall (4) and screens this in a varying manner owing to its rotational movement, and in that the coupling aperture (6) is located under the rotating element (5).

2. Device according to Claim 1, characterised in that the plate is rotatable about its horizontal central axis.

3. Device according to either of Claims 1 and 2, characterised in that the rotating element is arranged at a distance of 3 x Lambda/8 from the rear wall (4).

4. Method for the operation of a microwave oven for the uniform heating of foodstuffs, wherein the microwaves generated by a microwave generator (1) are conducted into the cooking chamber (2) via an elongate wave guide (3), which is closed off at its end remote from the microwave generator (1) by a rear wall (4) which is arranged perpendicular to a coupling aperture (6) and between the wave guide (3) and the cooking chamber (2), and the wave resistance of the microwaves conducted through the wave guide (3) to the cooking chamber (2) is altered by a periodically moved rotating element (5) arranged in the wave guide (3), characterised in that the microwaves are introduced directly into the cooking chamber via the coupling aperture (6) located below the rotating element (5) by the rotating element (5) which consists of a rotatable plate, which is produced from a dielectric or electrically conductive material, and in that the rotating element, which is arranged at a distance of Lambda/4 to Lambda/2 from the rear wall (4), screens the rear wall (4), in a varying manner as it rotates.

## Revendications

1. Four à micro-ondes, pour homogénéiser l'échauffement d'aliments avec un guide d'ondes **(3)** allongé, menant du générateur à micro-ondes **(1)** à l'enceinte de cuisson **(2)** et raccordé, à son extrémité opposée au générateur à micro-ondes **(1)**, à une paroi arrière **(4)**, disposée perpendiculairement à une ouverture de couplage **(4)** entre le guide d'ondes **(3)** et l'enceinte de cuisson **(2)**, un corps tournant **(5)** à déplacement périodique étant disposé dans le guide d'ondes **(3)**, caractérisé en ce que le corps tournant **(5)** est composé d'un plateau tournant, fabriqué en un matériau conducteur de l'électricité ou en un matériau diélectrique, en ce que le corps tournant **(5)** est espacé de la paroi arrière **(4)** à une distance lambda/4 à lambda/2 et masque celle-ci de façon variable, du fait de son mouvement rotatif et en ce que l'ouverture de couplage **(6)** se trouve au-dessous du corps tournant **(5)**.

2. Four à micro-ondes selon la revendication 1, caractérisé en ce que le plateau est susceptible de tourner autour de son axe horizontal.

3. Four à micro-ondes selon l'une des revendications 1 ou 2, caractérisé en ce que le corps tournant est espacé de la paroi arrière **(4)** à une distance de 3 x lambda/8.

4. Procédé de fonctionnement d'un four à micro-ondes, pour homogénéiser l'échauffement d'aliments, les micro-ondes produites par un générateur à micro-ondes **(1)** étant guidées vers l'enceinte de cuisson **(2)**, par l'intermédiaire d'un guide d'ondes **(3)** allongé, délimité par son extrémité, opposée au générateur à micro-ondes **(1)**, à l'aide d'une paroi arrière **(4)**, disposée perpendiculairement à une ouverture de couplage **(6)**, entre le guide d'ondes **(3)** et l'enceinte de cuisson **(2)** et la résistance aux ondes guidées vers l'enceinte de cuisson **(2)** au moyen du guide d'ondes **(3)** étant modifiée au moyen d'un corps tournant **(5)** à déplacement périodique, disposé dans le guide d'ondes **(3)**, caractérisé en ce que les micro-ondes sont couplées dans l'enceinte de cuisson **(2)**, directement ou indirectement, par l'ouverture de couplage **(6)** se trouvant audessous du corps tournant **(5)**, par ce corps tournant **(5**), composé d'un plateau tournant fabriqué en un matériau diélectrique ou conducteur de l'électricité, et en ce que le corps tournant, espacé de la paroi arrière **(4)** à une distance de lambda/4 à lambda/2, masque de façon variable la paroi arrière **(4)** lors de son déplacement en rotation.
